# EUROPÄISCHE PATENTSCHRIFT

(11) **EP 0 690 791 B1**
(45) Veröffentlichungstag und Bekanntmachung des Hinweises auf die Patenterteilung: **18.06.1997**
(21) Anmeldenummer: 94904990.2
(22) Anmeldetag: 03.02.1994
(51) Int. Cl.: B41F 17/02, B41F 33/00, B65H 23/188

(54) **BELEGDRUCKEINRICHTUNG MIT EINER EINRICHTUNG UND EINEM VERFAHREN ZUR ABDRUCKKONTROLLE**
DOCUMENT PRINTING DEVICE WITH A DEVICE AND PROCESS FOR PRINT MONITORING
IMPRIMANTE DE DOCUMENTS POURVUE D'UN DISPOSITIF DE CONTROLE DE L'IMPRESSION ET D'UN PROCEDE DE CONTROLE DE L'IMPRESSION

(30) Priorität: 23.03.1993 DE 4309310
(43) Veröffentlichungstag der Anmeldung: 10.01.1996
(73) Patentinhaber: Siemens Nixdorf Informationssysteme AG, 33106 Paderborn (DE)
(72) Erfinder: SCHMIDT, Peter, D-33104 Paderborn (DE); REIMER, Bernd, Dr., D-33106 Paderborn (DE); LAPPE, Bernhard, D-33142 Büren (DE)
(74) Vertreter: Fuchs, Franz-Josef, Dr.-Ing.
(86) Internationale Anmeldenummer: DE9400104
(87) Internationale Veröffentlichungsnummer: WO9421465

(56) Entgegenhaltungen:
- EP-A- 0 171 380
- FR-A- 1 385 177

## Beschreibung

Belegdruckeinrichtungen zum Bedrucken von Schecks oder anderen Formularen sind bei Banken und im Einzelhandel schon seit langem in Einsatz. Sie enthalten im allgemeinen einen Druckkopf sowie einen Transportkanal zum Transportieren der fertig bedruckten Schecks zum Druckerausgang. Um mehrere Schecks hintereinander bearbeiten zu können, ist es außerdem bekannt, die Transporteinrichtung als Wendeeinrichtung mit Fangausrichtung auszubilden derart, daß die Schecks am Ausgang des Druckers gesammelt und dann als Stapel ausgegeben werden.

Derartige Belegdruckeinrichtungen werden auch in gesicherten Automaten verwendet, bei denen der Kunde nach Eingabe einer PIN-Nummer die Ausgabe von mit kundenspezifischen Daten bedruckten Schecks anfordern kann.

Es ist außerdem üblich, mit derartigen Belegdruckeinrichtungen Schecks automatisch zu erstellen und an Kunden z.B. in Form von Verrechnungsschecks zu versenden.

Bei all diesen Fällen muß sichergestellt sein, daß in der Belegdruckeinrichtung der Abdruck in lesbarer Qualität vollständig erfolgt. So werden bei derartigen Belegdruckeinrichtungen häufig Nadeldruckeinrichtungen verwendet, die mit einem Farbband zusammenarbeiten. Ist das Farbband erschöpft oder beschädigt, so wird der Abdruck schwach oder unleserlich. Dies führt bei der automatischen Auswertung der Schecks durch Belegleseeinrichtungen zu Störungen.

Aus der FR-A-1 385 177 ist eine Belichtungseinrichtung für Fotopapier bekannt. Bei dieser Belichtungseinrichtung wird ausgehend von einer Vorratsrolle ein endloses Fotopapier an einer Belichtungsöffnung vorbeigeführt und dann aufgerollt. Zur Kontrolle des Vorschubes des Papieres, insbesondere zur Anpassung an verschiedene Formate der bilderzeugenden Einrichtung wird mit Hilfe einer Markierungsvorrichtung beim Einlaufen des Papieres in den Belichtungsbereich in Höhe des oberen Randes des Belichtungsbereiches eine Markierung auf dem Papier abgedruckt und diese Markierung am Ausgang des Belichtungsbereiches in Höhe seines unteren Randes mit Hilfe einer Abtasteinrichtung abgetastet.

Die abgedruckte Markierung dient zur Formatkontrolle des erzeugten Bildes und nicht zu dessen Qualitätskontrolle.

Es ist weiterhin aus der EP-A-0 171 380 eine Scheckdruckeinrichtung bekannt, in der von einem Vorratsbehälter entnommene Scheck in einer Druckeinrichtung mit personenbezogenen Daten und mit OCR-Schriftzeichen zur Identifikation der Schecks bedruckt werden. Der Druckeinrichtung nachgeordnet ist eine Verifikationseinheit, die den Inhalt und die Qualität der personenbezogenen Daten prüft. In Abhängigkeit von diesem Prüfprozeß werden die Schecks dann entweder ausgegeben oder in einem Aufnahmebehälter abgelegt.

Wie diese Verifikationseinheit im einzelnen aufgebaut ist, ist nicht ersichtlich.

Zwar wurde schon vorgeschlagen, das Bedrucken der Schecks dadurch zu kontrollieren, daß in der Belegeinrichtung eine gesonderte Schriftleseeinrichtung in Form eines OCR-Lesers angeordnet wird, der die erzeugten Schriftzeilen liest und dabei prüft. OCR-Leser müssen jedoch beim Abtastvorgang horizontal über den Beleg geführt werden, was aufwendig und umständlich ist.

Aufgabe der Erfindung ist es deshalb, eine Belegdruckeinrichtung mit einer Einrichtung zur Abdruckkontrolle bereitzustellen, die einfach aufgebaut ist und die eine sichere und störungsunanfällige Kontrolle des Abdruckes ermöglicht.

Diese Aufgabe wird bei einer Belegdruckeinrichtung der eingangs genannten Art gemäß den Merkmalen des ersten und fünften Patentanspruches gelost.

Vorteilhafte Ausführungsformen der Erfindung sind in den Unteransprüchen gekennzeichnet.

Bei der erfindungsgemäßen Belegdruckeinrichtung wird während des Bedruckens des Beleges mit dem Druckaggregat auf dem Beleg ein gesondertes Abdruckkontrollzeichen erzeugt. Dieses Druckkontrollzeichen wird mit einer Lichtschranke abgetastet und der Abtastvorgang in der Druckersteuerung ausgewertet. Ist kein Druckkontrollzeichen vorhanden oder zu schwach gedruckt, erfolgt eine entsprechende Meldung und der Abdruckvorgang kann unterbrochen und die Störung behoben werden. Es ist auch möglich, den Druckvorgang gegebenenfalls zu wiederholen.

Belegdruckeinrichtungen enthalten im allgemeinen Positionierabtastmittel in Form von Lichtschranken, die die Position der Belege im Bereich des Druckaggregates abtasten, um so den Beleg in eine eindeutige Abdruckposition zu positionieren. Die Lichtschranken tasten dabei vorzugsweise die Vorderkante des Belegs ab.

Bei einer vorteilhaften Ausführungsform der Erfindung wird diese als Positionierabtastmittel dienende Lichtschranke dazu verwendet, gleichzeitig das Druckkontrollzeichen abzutasten. Zu diesem Zwecke wird das Druckkontrollzeichen auf dem Beleg so abgedruckt, daß es im Abtastweg der Lichtschranke liegt bzw. die Einbauposition der Lichtschranke wird der Andruckposition des Zeichens auf dem Beleg angepaßt.

Damit ist eine besonders kostengünstige und einfache Abdruckkontrolle möglich. Ein fehlerhafter Abdruck, z.B. durch eine erschöpfte Farbbandkassette, wird sicher erkannt.

Das Druckkontrollzeichen kann aus einer kleinen schwarz eingefärbten Flache auf der Frontseite des Schecks bestehen.

Eine Ausführungsform der Erfindung ist in den Zeichnungen dargestellt und wird im folgenden beispielsweise näher beschrieben. Es zeigen
Figur 1 eine schematische Schnittdarstellung einer Belegdruckeinrichtung mit integrierter Abdruckkontrolle und
Figur 2 eine schematische Darstellung eines Druckbogens mit darauf angeordneten Scheckformularen, die ein Druckkontrollzeichen aufweisen.

Eine hier nicht im einzelnen dargestellte Beleg- oder Scheckdruckeinrichtung enthält einen Transportkanal 10 zum Transport von auf Druckbögen angeordneten Belegen 12, wie Schecks, durch die Belegdruckeinrichtung. Die Druckbögen können dabei als Formularband 11, wie Endlospapier in Form eines perforierten Faltpapieres oder Rollenpapier konfektioniert sein mit den darauf aufgedruckten Belegen 12, die über eine Perforationskante 13 mit einem zugehörigen Quittungsbeleg 14 zusammenhängen. Auf der Frontseite der Belege 12 wird in einem Freifeld ein Druckkontrollzeichen 15 in Form eines schwarz eingefärbten kleinen Rechtecks aufgedruckt.

Der Transportkanal 10 erstreckt sich von einem Eingangsbereich 16 der Druckeinrichtung zur Eingabe der Druckbögen 11 bis zu einem Ausgabeschlitz 17 zur Ausgabe der fertig konfektionierten Schecks, wobei die gesamte Belegdruckeinrichtung tresorgeschützt in einem Scheckausgabeautomaten 18 angeordnet ist. Entlang des Transportkanales 10 sind die für die Belegverarbeitung erforderlichen Aggregate angeordnet. Diese bestehen im wesentlichen aus zwei Paar elektromotorisch angetriebenen Antriebsrollen 19 mit zwischen den Antriebsrollen 19 angeordnetem Druckkopf 20 zum Bedrucken der Belege 12. Der Druckkopf 20 kann aus einem üblichen Nadeldruckkopf mit zugeordneter Farbbandkassette 21 bestehen oder aus einem Tintendruckkopf, der im Schreibbetrieb senkrecht zur Belegtransportrichtung bewegt wird, wobei ein Druckbalken 22 als Auflagefläche für die Belege bzw. als Wiederlager für den Druckkopf dient.

Im Transportkanal 10, den Antriebsrollen 19 in Transportrichtung nachgeordnet, befindet sich eine Schneideeinrichtung 23 mit einem Messer 24, z.B. in Form einer Schneiderolle, die dazu dient, die Belege 12 gegebenenfalls mit anhängendem Quittungsbeleg 14 aus dem Formularband 11 zu schneiden und so zu vereinzeln.

In Fortsetzung des Transportkanales 10 nach der Schneideeinrichtung 23 ist eine Wendeeinrichtung mit zugehöriger Bündeleinrichtung angeordnet. Die Wendeeinrichtung 25 besteht aus einer elektromotorisch über einen Riemen 27 antreibbaren Trommel 28, die jeden einzelnen Scheck 12 mit einer mechanisch sich öffnenden und schließenden Zange 29 erfaßt und transportiert. Ist die entsprechende Anzahl von Schecks in der Zange 29 abgelegt, erfolgt eine Drehrichtungsumkehr der Trommel und das Scheckbündel wird über den Ausgabeschlitz 17 ausgegeben.

Zur Überwachung des Abdruckvorganges weist die Belegdruckeinrichtung eine Einrichtung zur Abdruckkontrolle auf. Diese enthält eine Lichtschranke 26, die an und für sich dazu dient, die Vorderkante der Schecks abzutasten und den Scheck bzw. den Druckbogenanfang in einer Druckposition zwischen den Antriebsrollen 19 und dem Druckkopf 20 zu positionieren. Die Lichtschranke kann als Reflexionslichtschranke ausgebildet sein.

Mit den Aggregaten der Druckeinrichtung gekoppelt ist eine hier nur schematisch dargestellte mikroprozessorgesteuerte Gerätesteuerung GS mit einer Zentraleinheit CPU und einer Auswerteeinheit AE, die mit der Zentraleinheit CPU gekoppelt ist. Die Auswerteeinheit und die Zentraleinheit dienen unter anderem zur Steuerung der im folgenden beschriebenen Abdruckkontrolle durch Aufdruck und Abtastung eines Druckkontrollzeichens 15 auf den Schecks. Die Gerätesteuerung GS ist als programmgesteuerte Steuerung ausgebildet, so daß die Auswerteeinheit AE nur einen Bereich der Steuerung symbolisiert. Gegebenenfalls ist jedoch auch eine Hardware-Realisierung möglich. Die Koppelung der Gerätesteuerung mit den einzelnen Aggregaten ist nur symbolisch durch Verbindungslinien angedeutet.

Die Belegdruckeinrichtung mit der zugehörigen Abdruckkontrolleinrichtung arbeitet wie folgt:

Bei Beginn des Druckbetriebes wird der Anfang des Formularbandes 11 mit den zusammenhängenden Belegen 12 der Druckeinrichtung über die Antriebsrollen 19 zugeführt und die Vorderkante des ersten Belegs 12 in einer Druckposition unterhalb des Druckkopfes 20 positioniert. Zu diesem Zweck wird über die Lichtschranke 26 die Vorderkante des Schecks abgetastet und dann der Scheck bzw. das Formularband 11 über die Antriebsrollen 19 in eine vorgebbare Druckposition gebracht. Diese Positionierung des Formularbandes 11 und damit der Belege 12 erfolgt einmal am Anfang des Formularbandes 11 nach Betriebsaufnahme. Fur die Folgepositionierung der Folgeschecks wird diese Position gespeichert und beibehalten bzw. sie ist durch die Scheckfolge auf dem Formularband 11 vorgegeben.

Nach der Positionierung des Formularbandes 11 und damit des ersten Belegs 12 in der Abdruckpostion wird der Scheck gesteuert von der Gerätesteuerung GS bedruckt und gleichzeitig mit Auslösung des Druckvorganges als Bestätigung des Druckvorganges auf dem Scheck das Druckkontrollzeichen 15 aufgedruckt. Nach Beendigung des Druckvorganges wird die Abdruckkontrolleinrichtung aktiv geschaltet und der Beleg bzw. das Formularband 11 etwa um eine Belegslänge einschließlich Quittungsbeleg 14 weiterbewegt.

Da durch den Positioniervorgang und durch das vorgegebene Abdruckschema auf dem Druckbogen oder Formularband 11 die Transportstrecke zwischen Vorderkante des Belegs 12 und dem vorgesehenen Abdruckplatz des Kontrollzeichens 15 bekannt ist, wird zur Abdruckkontrolle dieser Strecke ein Fensterbereich zugeordnet, bei dessen Durchlauf unter der Lichtschranke 26 die Auswerteeinheit AE einerseits über die Lichtschranke 26 das Vorhandensein des Druckkontrollzeichens 15 abtastet und andererseits das Abtastergebnis auswertet. Fehlt das Druckkontrollzeichen überhaupt, wird innerhalb der Auswerteeinheit AE ein Fehlerzeichen in einem Speicher gesetzt und dieser Fehler extern z.B. in einem Display angezeigt. Gleichzeitig wird der weitere Abdruck und Vorschub unterbrochen, bis z.B. nach Auswechseln der Farbbandkassette 21 oder durch eine sonstige Fehlerbehebung der Druckbetrieb erneut gestartet wird. Ähnlich verfahren wird bei einer deutlichen Absenkung der Druckqualität. Gegebenenfalls kann auch eine Routine enthalten sein, die einen erneuten Abdruck für einen Folgescheck startet und dessen Abdruck durch Abtasten des Druckkontrollzeichens 15 erneut überprüft.

Nach Prüfung des Druckkontrollzeichens werden die Schecks wie beschrieben geschnitten, gesammelt und ausgegeben.

Bei der beschriebenen Ausführungsform erfolgt die Abtastung des Druckkontrollzeichens 15 mit Hilfe der Lichtschranke 26, die in einer Doppelfunktion sowohl zur Positionierung der Belege 12 als auch zur Abtastung des Druckkontrollzeichens 15 dient. Es ist jedoch auch möglich, das Druckkontrollzeichen 15 mit einer gesonderten im Transportkanal 10 angeordneten Lichtschranke oder einer sonstigen optoelektrischen Abtasteinrichtung abzutasten.Es ist auch denkbar, anstelle eines einzelnen Kontrollzeichens mehrere Kontrollzeichen aufzudrucken und diese über separate Abtasteinrichtungen oder gemeinsame Abtasteinrichtungen abzutasten.

### Bezugszeichenliste

- 10: Transportkanal
- 11: Formukarband (Druckbögen), Faltpapier, Endlospapier
- 12: Beleg, z.B. Scheck
- 13: Perforationskante
- 14: Quittungsbeleg
- 15: Druckkontrollzeichen
- 16: Eingangsbereich der Druckeinrichtung
- 17: Ausgabebereich der Druckeinrichtung
- 18: Rahmen des Scheckausgabeautomaten
- 19: Antriebsrollen
- 20: Druckkopf
- 21: Farbbandkassette
- 22: Druckbalken
- 23: Schneideeinrichtung
- 24: Messer
- 25: Wendeeinrichtung, Ausgangstransporteinrichtung, Ausgangstransporteinrichtung
- 26: Lichtschranke
- 27: Riemen
- 28: Trommel, Wendeeinrichtung
- 29: Zange, Sammeleinrichtung
- GS: Gerätesteuerung
- CPU: Zentraleinheit
- AE: Auswerteeinheit

## Patentansprüche

1. Belegdruckeinrichtung mit
- einem Druckaggregat (20, 21),
- einem Transportkanal (10) mit zugeordneter Transporteinrichtung (19) zum Belegtransport,
- Steuerungsmitteln (GS, AE), die mit dem Druckaggregat (20, 21) koppelbar sind und die veranlassen, daß bei einem einen Beleg (12) bedruckenden Druckvorgang über das Druckaggregat (20, 21) mindestens ein gesondertes Druckkontrollzeichen (15) auf dem Beleg (12) abgedruckt wird,
- dem Transportkanal (10) zugeordneten, das Druckkontrollzeichen (15) im Sinne einer Schwärzungsprüfung zur Positionierung des Belegs (12) in einer vorgebbaren Druckposition abtastenden Kontrollmarkenabtastmitteln,
**gekennzeichnet** durch eine den Kontrollmarkenabtastmitteln zugeordnete Auswerteeinheit (AE), die einerseits über die Kontrollmarkenabtastmittel das Vorhandensein des Druckkontrollzeichens abtastet und anderseits das Abtastergebnis auswertet.

2. Belegdruckeinrichtung nach Anspruch 1 mit Kontrollmarkenabtastmitteln, die eine im Transportkanal (10) angeordnete elektrooptische Abtasteinrichtung aufweisen, derart, daß die Abtasteinrichtung beim Weitertransport des Belegs (12) aus der Druckposition das Druckkontrollzeichen (15) abtastet.

3. Belegdruckeinrichtung nach einem der Ansprüche 1 oder 2 mit einer Lichtschranke (26) als Kontrollmarkenabtastmittel.

4. Belegdruckeinrichtung nach einem der Ansprüche 1 bis 3 angeordnet in einem tresorgeschützten Scheckausgabeautomaten (18).

5. Verfahren zum Betrieb einer Belegdruckeinrichtung mit folgenden Merkmalen:
- Positionieren eines Beleges in einem Druckaggregat (20, 21) der Belegdruckeinrichtung mit Hilfe von Positionierabtastmitteln,
- informationsabhängiges Bedrucken des Beleges und Erzeugen eines den Abdruckvorgang kennzeichnenden Druckkontrollzeichens (15),
- Weitertransport des Beleges durch das Druckaggregat und Abtasten des Druckkontrollzeichens (15) mit Hilfe der Positionierabtastmittel,
**gekennzeichnet** durch Zuordnen einer Auswerteeinheit (AE) den Positionierabtastmitteln, die einerseits über die Positionierabtastmittel das Vorhandensein des Druckkontrollzeichens (15) abtastet und anderseits den Abtastvorgang im Sinne einer Schwärzungsprüfung des Druckkontrollzeichens (15) bewertet.

6. Verfahren zum Betrieb einer Belegdruckeinrichtung nach Anspruch 5, wobei die Abtastung unter Nutzung der Relativbewegung von Positionierabtastmittel und Beleg (12) zueinander beim Transport des Beleges (12) durch die Belegdruckeinrichtung erfolgt.

7. Verfahren zum Betrieb einer Belegdruckeinrichtung nach Anspruch 5 oder 6, bei der die Belege (12) auf einem Formularband (11) in vorgegebener Abstandsfolge aufgedruckt sind und nach dem Druck- und Abtastvorgang eine Vereinzelung der Belege erfolgt.

8. Verfahren zum Betrieb einer Belegdruckeinrichtung nach einem der Ansprüche 5 bis 7, wobei
- das Druckkontrollzeichen (15) in einem Fensterbereich auf dem Beleg abgedruckt wird,
- die Positionierabtastmittel diesen Fensterbereich abtasten,
- die Auswertemittel (AE) in Abhängigkeit vom Abtastergebnis veranlassen, daß eine Fehlfunktion angezeigt und/oder der Betrieb der Belegdruckeinrichtung unterbrochen wird.

## Claims

1. Document printing device having
- a printing unit (20, 21),
- a transport channel (10) with associated transport device (19) for document transport,
- control means (GS, AE), which can be coupled to the printing unit (20, 21) and which cause at least one separate print monitoring symbol (15) to be printed on the document (12) by the printing unit (20, 21) during a printing process printing a document (12),
- monitoring marker scanning means assigned to the transport channel (10) and scanning the print monitoring symbol (15) in the sense of testing the blackening for positioning the document (12) in a predeterminable printing position,
characterized by an assessment unit (AE) assigned to the monitoring marker scanning means, which, on the one hand, scans for the presence of the print monitoring symbol via the monitoring marker scanning means and, on the other hand, assesses the scanning result.

2. Document printing device according to Claim 1, having monitoring marker scanning means which have an electro-optical scanning device arranged in the transport channel (10) in such a manner that the scanning device scans the print monitoring symbol (15) during the further transport of the document (12) out of the printing position.

3. Document printing device according to one of claims 1 or 2, having a light barrier (26) as monitoring marker scanning means.

4. Document printing device according to one of claims 1 to 3, arranged in an automatic cheque output device (18) protected like a safe.

5. Process for operating a document printing device, having the following features:
- positioning a document in a printing unit (20, 21) of the document printing device with the aid of positioning scanning means,
- data-dependent printing of the document and generation of a print monitoring symbol (15) characterizing the printing process,
- further transport of the document through the printing unit and scanning the print monitoring symbol (15) with the aid of the positioning scanning means,
characterized by assignment of an assessment unit (AE) to the positioning scanning means which, on the one hand, scans for the presence of the print monitoring symbol (15) via the positioning scanning means and, on the other hand, assesses the scanning process in the sense of testing the blackening of the print monitoring symbol (15).

6. Process for operating a document printing device according to claim 5, the scanning being carried out using the relative movement of the positioning scanning means and document (12) in relation to each other during the transport of the document (12) through the document printing device.

7. Process for operating a document printing device according to claim 5 or 6, in which the documents (12) are printed on a forms strip (11) in a predetermined spacing sequence and an individualization of the documents is carried out after the printing and scanning process.

8. Process for operating a document printing device according to one of claims 5 to 7,
- the print monitoring symbol (15) being printed in a window region on the document,
- the positioning scanning means scanning this window region,
- the assessment means (AE), as a function of the scanning result, causing faulty functioning to be indicated and/or the operation of the document printing device to be interrupted.

## Revendications

1. Imprimante pour documents comportant
- une unité (20, 21) d'impression,
- un canal (10) de transport ayant un dispositif (19) de transport associé servant à transporter les documents,
- des moyens (GS, AE) de commande qui peuvent être couplés à l'unité (20, 21) d'impression et qui font que, lors d'une opération d'impression d'un document (12) par l'intermédiaire de l'unité (20, 21) d'impression, au moins un signe (15) de contrôle d'impression spécial est imprimé sur le document (12),
- des moyens de détection d'un repère de contrôle, qui sont associés au canal (10) de transport et qui détectent le signe (15) de contrôle d'impression en contrôlant un noircissement servant à mettre en position le document (12) en une position d'impression prescrite,
caractérisée par une unité (AE) d'exploitation qui est associée aux moyens de détection du repère de contrôle et qui d'une part détecte la présence du signe de contrôle d'impression par l'intermédiaire des moyens de détection du repère de contrôle et d'autre part exploite le résultat de la détection.

2. Imprimante pour documents suivant la revendication 1, comportant des moyens de détection du repère de contrôle, qui comportent un dispositif de détection électrooptique monté dans le canal (10) de transport, de sorte que le dispositif de détection détecte le signe (15) de contrôle d'impression lorsque le document (12) continue d'être transporté depuis la position d'impression.

3. Imprimante pour documents suivant l'une des revendications 1 ou 2, comportant une barrière (26) photoélectrique comme moyen de détection du repère de contrôle.

4. Imprimante pour documents suivant l'une des revendications 1 à 3, montée dans une machine (18) automatique de distribution de chèques protégée par coffre-fort.

5. Procédé pour faire fonctionner une imprimante pour documents ayant les caractéristiques suivantes:
- mise en position d'un document dans une unité (20, 21) d'impression de l'imprimante pour documents à l'aide de moyens de détection de position,
- impression du document en fonction de l'information et production d'un signe (15) de contrôle d'impression caractérisant l'opération d'impression,
- continuation du transport du document dans l'unité d'impression et détection du signe (15) de contrôle d'impression à l'aide des moyens de détection de position,
caractérisé par l'association aux moyens de détection de position d'une unité (AE) d'exploitation qui d'une part détecte la présence du signe (15) de contrôle d'impression par l'intermédiaire des moyens de détection d'un repère de contrôle et d'autre part exploite l'opération de détection en contrôlant de noircissement du signe (15) de contrôle d'impression.

6. Procédé pour faire fonctionner une imprimante pour documents suivant la revendication 5, la détection s'effectuant en utilisant le mouvement relatif des moyens de détection de position et du document (12) les uns par rapport à l'autre lors du transport du document (12) dans l'imprimante pour documents.

7. Procédé suivant la revendication 5 ou 6 pour faire fonctionner une imprimante pour documents, dans laquelle les documents (12) sont apposés sur une bande (11) de formulaires en se suivant à une distance prescrite et dans laquelle une individualisation s'effectue après l'opération d'impression et de détection.

8. Procédé pour faire fonctionner une imprimante pour documents suivant l'une des revendications 5 à 7,
- le signe (15) de contrôle d'impression étant imprimé sur le document dans une zone fenêtre,
- les moyens de détection de position détectant cette zone fenêtre,
- les moyens (AE) d'exploitation faisant que, en fonction du résultat de détection, un fonctionnement défectueux est indiqué et/ou le fonctionnement de l'imprimante pour documents est interrompu.
